# EUROPÄISCHE PATENTSCHRIFT

(11) **EP 2 745 739 B1**
(45) Veröffentlichungstag und Bekanntmachung des Hinweises auf die Patenterteilung: **11.07.2018**
(21) Anmeldenummer: 13005581.7
(22) Anmeldetag: 30.11.2013
(51) Int. Cl.: A47B 95/00

(54) **Aufhängevorrichtung für Möbel**
Suspension fitting for a wall mounted cabinet
Dispositif d'accroche pour meuble mural

(30) Priorität: 20.12.2012 DE 202012012377 U
(43) Veröffentlichungstag der Anmeldung: 25.06.2014
(73) Patentinhaber: Hetal-Werke Franz Hettich GmbH & Co. KG, D-72275 Alpirsbach (DE)
(72) Erfinder: Ruderisch, Albert, 72275 Alpirsbach (DE); Heberle, Jörg, 72160 Horb (DE); Abele, Horst, 78733 Aichhalden (DE)
(74) Vertreter: Patentanwälte Magenbauer & Kollegen Partnerschaft mbB

(56) Entgegenhaltungen:
- EP-A1- 0 307 884
- DE-U1-202009 007 795
- GB-A- 2 269 981
- US-A- 5 050 832
- US-A1- 2008 067 139

## Beschreibung

Die Erfindung betrifft eine Aufhängevorrichtung für Möbel, insbesondere Schrankmöbel oder dergleichen, mit wenigstens einem am Möbel befestigbaren Montageelement, an dem wenigstens eine Traglasche angeordnet ist, die in ihre Gebrauchslage in einen ebenfalls zur Aufhängevorrichtung gehörenden Wandhalter eingehängt ist, wobei Aushängesicherungsmittel vorgesehen sind, die einen an einem Grundkörper der Traglasche angeordneten Anschlagvorsprung aufweisen, der in der Gebrauchslage der Traglasche derart zum Wandhalter ausgerichtet ist, dass ein unbeabsichtigtes Aushängen aus dem Wandhalter verhindert wird, wobei die Traglasche zum beabsichtigten Aushängen in eine Freigabestellung bewegbar ist, in der der Anschlagvorsprung außer Eingriff zum Wandhalter gelangt, wobei der Anschlagvorsprung derart fest an der Traglasche angeordnet ist und die Traglasche bezüglich des Wandhalters eine derartige Schwenkfreiheit besitzt, dass die Traglasche bei unveränderbarer Relativposition zwischen dem Anschlagvorsprung und dem Grundkörper aus der Gebrauchslage in die Freigabestellung verschwenkbar ist.

Die GB 2,269,981 A offenbart eine Traglasche zum Aufhängen eines Möbelteils, beispielsweise Hängeschranks an einem Wandhalter. Die Traglasche besitzt einen hakenförmigen Anschlagvorsprung, der ein unbeabsichtigtes Aushängen der Traglasche vom Wandhalter verhindert.

Die US 5,050,832 offenbart eine einstückige Traglasche, die an einem Abschnitt eines Möbels montiert ist und in einen Wandhalter eingehängt werden kann. Die Traglasche besitzt zwei Bügelschenkel die von einem Basisabschnitt ausgehend schräg aufeinander zu konvergieren und beim Einhängen den Wandhaken umgreifen.

Die US 2008/0067139 A1 offenbart ebenfalls eine einstückige Traglasche, die an einen Drahtkorb geclipst werden kann.Mittels der Traglasche lässt sich der Tragkorb an einer Säule mit Einhängeöffnungen befestigen.

Die EP 0 307 884 A1 offenbart ebenfalls eine einstückige Traglasche zum Einhängen in einen Wandhalter, wobei die Traglasche einen Laschenabschnitt mit einer Ausklinkung besitzt, der beim Einhängen in den Wandhalter von einem Stegabschnitt des Wandhalters durchgriffen ist.

Die DE 20 2009 007 795 U1 offenbart einen Wandaufhängungsverstärker für Möbelkorpen, wobei ein zusätzlich zum Aufhänger verwendbarer Einsatz in die Rückwand des Möbels eingesetzt ist.

Eine Aufhängevorrichtung für Möbel ist auch in der DE 20 2011 001 589 U1 offenbart. Die dort beschriebene Aufhängevorrichtung verhindert ein unbeabsichtigtes Aushängen des Möbels aus einem Wandhalter. Insbesondere bei Schrankmöbeln in Form von Hängeschränken besteht die Gefahr, dass diese unbeabsichtigt ausgehängt werden, beispielsweise wenn sich eine Person unter dem Hängeschrank befindet und sich aufrichtet, was dann dazu führt, dass die bügelartige Traglasche der Aufhängevorrichtung aus dem Wandhaken oder der Wandschiene ausfährt. Dabei kann es zu Verletzungen der Person und/oder zu Beschädigungen am Möbel kommen. Die in der vorerwähnten Druckschrift beschriebene Aufhängevorrichtung hat dieses Problem dadurch gelöst, dass an der Traglasche Aushängesicherungsmittel angeordnet sind, die einen quer zur Aushängerichtung verstellbaren Stellbolzen umfassen. In der Sicherungsstellung untergreift der Stellbolzen einen am Wandhalter ausgebildeten Ausnehmungsabschnitt mit Gegen-Anschlag, wodurch das Aushängen der Traglasche aus dem Wandhaken verhindert wird.

Aufgabe der Erfindung ist es, eine Aufhängevorrichtung für Möbel der eingangs erwähnten Art zu schaffen, die kostengünstig herstellbar ist, bei der zuverlässig wirkende Aushängesicherungsmittel vorgesehen sind und die einfach handhabbar ist.

Diese Aufgabe wird durch eine Aufhängevorrichtung für Möbel mit den Merkmalen des unabhängigen Anspruchs 1 gelöst. Weiterbildungen der Erfindung sind in den Unteransprüchen dargestellt.

Die erfindungsgemäße Aufhängevorrichtung für Möbel zeichnet sich dadurch aus, dass der Grundkörper der Traglasche über Verstellmittel verstellbar am Montageelement gelagert ist, um ein Abspreizen der Traglasche vom Montagelement zu ermöglichen, wobei die Verstellmittel einem einen Bolzenkopf aufweisenden Gewindebolzen aufweisen, der in einer als Gewindebohrung ausgebildeten Durchbrechung am Montageelement verstellbar gelagert ist, wobei der Gewindebolzen die Traglasche im Bereich des Grundkörpers durchgreift und mit seinem Bolzenkopf an der Oberseite des Grundkörpers aufliegt und wobei der Grundkörper einen eine Relativbewegung der Traglasche gegenüber den Gewindebolzen erlaubenden Führungsschlitz besitzt, dessen lichte Weite derart bemessen ist, dass die Schlitzwandung zwischen den Bolzenkopf und dem ersten Gewindegang des Gewindebolzens eingreift, so dass eine Verstellung des Gewindebolzens eine Mitnahme des Grundkörpers und somit der Traglasche bewirkt, wodurch sich die Traglasche vom Montageelement abspreizen lässt.

Es ist also nicht notwendig, beispielsweise ein Stellbolzen wie im Stand der Technik beschrieben, aktiv insbesondere mittels eines geeigneten Betätigungswerkzeugs in eine Freigabestellung zu verstellen, damit die Traglasche aus dem Wandhalter ausgehängt werden kann. Bei der erfindungsgemäßen Aufhängevorrichtung reicht eine Handhabung am Möbel und damit eine Handhabung der am Möbel befestigten Traglasche aus, um ein beabsichtigtes Aushängen zu erwirken. Zwar ist es denkbar, dass der Anschlagvorsprung ebenfalls verstellbar gelagert ist, jedoch braucht er zum Zwecke des Aushängens der Traglasche aus dem Wandhalter nicht verstellt werden.

Bei einer Weiterbildung der Erfindung untergreift der Anschlagvorsprung in der Gebrauchslage der Traglasche den Wandhalter. Beispielsweise kann der Anschlagvorsprung die Unterkante des Wandhalters untergreifen. Es ist jedoch auch denkbar, dass am Wandhalter andere geeignete Abschnitte ausgebildet sind, die vom Anschlagvorsprung untergriffen werden können.

In besonders bevorzugter Weise weist der Wandhalter einen Einhängeabschnitt zum Einhängen des Grundkörpers der Traglasche auf, der zusätzlich als Schwenklager für den Grundkörper der Traglasche fungiert. Das Aushängen kann also durch eine Schwenkbewegung der Traglasche gegenüber dem Wandhalter erfolgen, bei der der Anschlagvorsprung außer Eingriff zum Wandhalter gelangt.

Zweckmäßigerweise ragt der Einhängeabschnitt in der Montageposition des Wandhalters von der Gebäudewand nach vorne weg. In diesem Fall wird also zwischen der Gebäudewand und dem Einhängeabschnitt ein Spalt ausgebildet, in den ein dazu bestimmter Abschnitt der Traglasche eingehängt werden kann.

Bei einer Weiterbildung der Erfindung weist der Grundkörper der Traglasche einen Basisabschnitt auf, an dem der Anschlagvorsprung ausgebildet ist. Zweckmäßigerweise besitzt die Traglasche zusätzlich zu dem Basisabschnitt noch einen Bügelabschnitt zum Einhängen in den Wandhaken. Basisabschnitt und Bügelabschnitt sind zweckmäßigerweise einstückig miteinander ausgebildet, können also bei der Herstellung der Traglasche gleich mit angeformt werden.

In besonders bevorzugter Weise besteht die Traglasche und/oder der Wandhalter aus Metallmaterial, vorzugsweise Stahlmaterial, insbesondere Baustahl.

Bei einer Weiterbildung der Erfindung weist der Bügelabschnitt der Traglasche zwei V-förmig zueinander angeordnete Bügelschenkel auf, von denen ein Einhängeschenkel den Einhängeabschnitt des Wandhalters beim Einhängen hintergreift. Die V-förmige Ausgestaltung der beiden Bügelschenkel bildet ein Schwenkspiel gegenüber dem Wandhalter, falls die Traglasche im Wandhalter eingehängt ist. Der Bügelabschnitt mit seinen beiden Bügelschenkeln und der Einhängeabschnitt am Wandhalter können also gemeinsam ein Schwenklager bilden, das ein Verschwenken der Traglasche zum Zwecke des beabsichtigten Aushängens aus dem Wandhalter ermöglicht.

Zweckmäßigerweise ist der Abstand zwischen der Oberkante des Bügelabschnitts und dem Anschlagvorsprung größer als die Höhe des Wandhalters. Dadurch, dass der Anschlagvorsprung relativ weit vom Schwenkpunkt der Traglasche entfernt ist, reicht ein relativ kurzer Schwenkweg aus, damit der Anschlagvorsprung außer Eingriff zum Wandhalter gelangt.

In besonders bevorzugter Weise ist der Anschlagvorsprung einstückig mit dem Grundkörper der Traglasche verbunden, insbesondere aus dem Material des Grundkörpers herausgebildet. Es ist jedoch auch möglich, dass der Anschlagvorsprung ein am Grundkörper befestigtes Zusatzteil ist.

Die Erfindung umfasst ferner noch ein Möbel, insbesondere Schrankmöbel mit den Merkmalen des unabhängigen Anspruchs 9.

Bevorzugte Ausführungsbeispiele der Erfindung sind in der Zeichnung dargestellt und werden im Folgenden näher erläutert. In der Zeichnung zeigen:
- Figur 1: eine perspektivische Darstellung eines bevorzugten Ausführungsbeispiels der erfindungsgemäßen Aufhängevorrichtung,
- Figur 2: eine Seitenansicht der Aufhängevorrichtung von Figur 1 bei eingehängter Traglasche mit dem Anschlagvorsprung in Sicherungsstellung,
- Figur 3: eine Seitenansicht der Aufhängevorrichtung von Figur 1 beim Aushängen der Traglasche mit dem Anschlagvorsprung außer Eingriff zum Wandhalter,
- Figur 4: eine perspektivische Darstellung eines nicht zur Erfindung gehörenden Ausführungsbeispiels der Aufhängevorrichtung,
- Figur 5: eine Seitenansicht der Aufhängevorrichtung von Figur 4 bei eingehängter Traglasche mit dem Anschlagvorsprung in Sicherungsstellung,
- Figur 6: eine vergrößerte Darstellung der Einzelheit X aus Figur 5,
- Figur 7: eine Variante der vergrößerten Darstellung von Figur 6 beim Aushängen der Traglasche, wobei der Anschlagvorsprung noch in Eingriff mit der Traglasche steht,
- Figur 8: eine Variante der Einzelheit X von Figur 6, wobei der Anschlagvorsprung außer Eingriff zur Traglasche ist,
- Figur 9: eine perspektivische Darstellung eines nicht zur Erfindung gehörenden Ausführungsbeispiels der Aufhängevorrichtung,
- Figur 10: eine Seitenansicht der Aufhängevorrichtung von Figur 9 mit eingehängter Traglasche mit dem Anschlagvorsprung in Sicherungsstellung,
- Figur 11: eine vergrößerte Darstellung der Einzelheit Y aus Figur 10,
- Figur 12: eine Variante der Einzelheit Y aus Figur 11 beim Aushängen der Traglasche, wobei der Anschlagvorsprung noch in Eingriff mit der Traglasche ist und
- Figur 13: eine weitere Variante der Einzelheit Y aus Figur 11, wobei der Anschlagvorsprung außer Eingriff mit der Traglasche steht.

Die Figuren 1 bis 3 zeigen ein bevorzugtes Ausführungsbeispiel der erfindungsgemäßen Aufhängevorrichtung 11 für Möbel. Die Aufhängevorrichtung 11 eignet sich beispielsweise zum Aufhängen eines Schrankmöbels, beispielsweise in Form eines Oberschranks. In diesem Fall könnte die Aufhängevorrichtung 11 auch als Schrankaufhänger bezeichnet werden. Im Folgenden soll die Funktion der Aufhängevorrichtung 11 als Schrankaufhänger beispielhaft beim Einsatz zum Aufhängen eines Schrankmöbels erläutert werden, wenngleich das Einsatzgebiet nicht auf Schrankmöbel beschränkt ist.

Die Aufhängevorrichtung 11 weist ein plattenartiges Montageelement 12 auf, das zweckmäßigerweise aus Baustahl besteht und die über Befestigungslöcher 13 und mit diesen zusammenwirkenden Befestigungsmitteln, beispielsweise Befestigungsschrauben, an der Außenseite der Schrankrückwand befestigt wird.

Hierzu besitzt das Montageelement 12 eine plattenartige Basispartie 14, die in Anlage zur Schrankrückwand gebracht wird und dort über die erwähnten Befestigungslöcher 13 an dieser befestigt wird. Wie insbesondere in Figur 1 zu erkennen, weist das Montageelement 12 eine winklig von der Befestigungspartie 14 abstehende Seitenpartie 15 auf, die zweckmäßigerweise durch Umbiegung des insgesamt plattenartigen Montageelements 12 gebildet wird. An der Seitenpartie 15 sind Montagezapfen 16 angeordnet, die von der Seitenpartie 15 nach außen abragen und in montierten Zustand in entsprechend geformte Montagelöcher (nicht dargestellt) an der Innenseite des von der Schrankrückwand in rückwärtiger Richtung hinausragenden Abschnitts der Schrankseitenwand aufgenommen sind. In beispielhafter Weise sind hier drei in Reihe übereinander liegende Montagezapfen 16 dargestellt. Die Montagezapfen 16 dienen zur Lastaufnahme der Schranklast, wobei die Last auf die drei Montagezapfen 16 verteilt wird.

Wie insbesondere in den Figuren 2 und 3 dargestellt, umfasst die Aufhängevorrichtung 11 eine bügelartige Traglasche 17. Die Traglasche 17 besitzt einen Grundkörper 18, der über Verstellmittel verstellbar an dem Montageelement 12, insbesondere dort an der Befestigungspartie gelagert ist. Die Verstellmittel ermöglichen ein Abspreizen der Traglasche 17 vom Montageelement 12. Hierzu ist ein Gewindebolzen 19 vorgesehen, der in einer als Gewindebohrung ausgebildeten Durchbrechung am Montageelement 12 verstellbar gelagert ist. Der Gewindebolzen 19 durchgreift die Traglasche 17 im Bereich des Grundkörpers 18. Am Grundkörper 18 befindet sich ein Führungsschlitz 20, der eine Relativbewegung der Traglasche 17 gegenüber dem Gewindebolzen 19 erlaubt. Der Gewindebolzen 19 besitzt ferner einen Bolzenkopf 21, der an der Oberseite des Grundkörpers 18 aufliegt. Die lichte Weite des Führungsschlitzes 20 ist derart bemessen, dass die Schlitzwandung zwischen den Bolzenkopf 21 und den ersten Gewindegang des Gewindebolzens 19 eingreift, so dass eine Verstellung des Gewindebolzens 19 eine Mitnahme des Grundkörpers 18 und somit der Traglasche 17 bewirkt, wodurch sich die Traglasche 17 vom Montageelement 12 abspreizen lässt.

Der Grundkörper 18 der Traglasche 17 besteht im Wesentlichen aus zwei Komponenten, nämlich einem Basisabschnitt 22, an dem der Führungsschlitz 20 ausgebildet ist und einen Bügelabschnitt 23 zum Einhängen in einen ebenfalls zur Aufhängevorrichtung 11 gehörenden Wandhalter 24. Der Bügelabschnitt 23 ist in Form eines Einhängebügels ausgestaltet und besitzt zwei V-förmig zueinander angeordnete Bügelschenkel.

Der Wandhalter 24 ist beispielhaft in Form einer Wandschiene dargestellt. Zweckmäßigerweise besteht die Wandschiene ebenfalls aus Baustahl. Die Wandschiene weist einen Basisabschnitt 25 auf, der über mehrere Montagelöcher 26 verfügt, über die sie an einer Gebäudewand befestigt werden kann. Die Wandschiene verfügt ferner über einen Einhängeabschnitt 27, der einstückig mit dem Basisabschnitt 25 verbunden ist und im montierten Zustand der Wandschiene vom Basisabschnitt nach vorne wegragt. Somit ist im montierten Zustand der Wandschiene zwischen der Gebäudewand und dem Einhängeabschnitt 27 ein Zwischenraum ausgebildet, in dem ein als Einhängeschenkel 28 ausgebildeter Bügelschenkel des Bügelabschnitts 23 der Traglasche 17 aufgenommen ist, der gleichzeitig den Einhängeabschnitt 28 der Wandschiene hintergreift. Die Lastübertragung erfolgt daher vom Schrankmöbel im Wesentlichen über die Montagezapfen 16 auf das Montageelement 12 und von dort über die Traglasche 17 und den Bügelabschnitt 23 auf die Wandschiene.

Als wesentliches Element der Aufhängevorrichtung 11 sind Aushängesicherungsmittel vorgesehen, die einen Anschlagvorsprung 29 aufweisen, der in der Gebrauchslage der Traglasche 17 derart zur Wandschiene ausgerichtet ist, dass ein unbeabsichtigtes Aushängen aus der Wandschiene verhindert wird. Zum beabsichtigten Aushängen ist die Traglasche 17 in eine Freigabestellung bewegbar, in der der Anschlagvorsprung 29 außer Eingriff zur Wandschiene gelangt.

Gemäß dem ersten Ausführungsbeispiel der Erfindung ist der Anschlagvorsprung 29 am Grundkörper 18 der Traglasche 17 angeordnet. Wie insbesondere in Figur 1 dargestellt, ist der Anschlagvorsprung 29 am Übergang zwischen dem Basisabschnitt 22 und dem Bügelabschnitt 23 der Traglasche 17 angeordnet. Der Anschlagvorsprung 29 besitzt, wie insbesondere in Figur 1 dargestellt, zwei im Wesentlichen von der Traglasche quer nach hinten, also im montierten Zustand der Traglasche zur Gebäudewand hin gerichtete Anschlagnasen 30a, 30b, die zweckmäßigerweise einstückig mit der Traglasche 17 verbunden sind, insbesondere aus dem Material der Traglasche 17 herausgeformt sind und daher bei der Herstellung der Traglasche 17 gleich mit angeformt werden können.

Wie insbesondere in Figur 2 dargestellt, ist der Abstand zwischen den Oberkanten der Anschlagnasen 30a, 30b und der Unterkante des Bügelabschnitts 23 größer als die Höhe der Wandschiene. Im eingehängten Zustand untergreifen die Anschlagnasen 30a, 30b also den Basisabschnitt 25 des Wandhalters 24. In dieser Stellung befindet sich der Anschlagvorsprung 29, also die beiden Anschlagnasen 30a, 30b in der Sicherungsstellung. Würde sich in dieser Stellung, wie eingangs erwähnt, eine Person unter dem Hängeschrank befinden und sich aufrichten, könnte die Traglasche 17 nicht aus der Wandschiene 24 ausgehängt werden, da die beiden Anschlagnasen 30a, 30b an die Unterkante des Basisabschnitts 25 anschlagen würden. Die Traglasche 17 ist also vor unbeabsichtigtem Aushängen aus der Wandschiene gesichert.

Soll die Traglasche 17 und mit dieser das aufgehängte Schrankmöbel beabsichtigt aus der Wandschiene ausgehängt werden, ist dies auch ohne Weiteres in einfacher Weise durchführbar. Wie insbesondere die Zusammenschau der Figuren 2 und 3 zeigt, bildet der Bügelabschnitt 23 der Traglasche 17 zusammen mit dem Einhängeabschnitt 27 des Wandhalters ein Schwenklager. Eine Verschwenkung der Traglasche gegenüber der Wandschiene ist deshalb möglich, da die beiden Bügelschenkel V-förmig zueinander angeordnet sind und daher wie insbesondere in Figur 2 dargestellt, der Einhängeschenkel 28 im eingehängten Zustand schräg hinter den Einhängeabschnitt 27 ragt, wobei zwischen dem Einhängeschenkel 28 und der Innenseite der Vertikalwand des Einhängeabschnitts 27 ein Schwenkpiel ausgebildet ist.

Figur 3 zeigt, dass die Traglasche 17 so weit gegenüber der Wandschiene verschwenkt werden kann, bis der Einhängeschenkel plan an der Innenseite der Vertikalwand des Einhängeabschnitts 27 anliegt. Dieser Schwenkweg führt dazu, dass der Anschlagvorsprung 29 außer Eingriff zur Wandschiene gelangt, d.h. die Anschlagnasen 30a, 30b werden so weit hervorgeschwenkt, dass sie den Basisabschnitt 25 des Wandhalters 24 nicht mehr untergreifen, wodurch ein Aushängen der Traglasche mitsamt des Schrankmöbels möglich ist.

Ein Vorteil der Ausgestaltung des Anschlagvorsprungs 29 ist, dass dieser derart fest an der Traglasche 17 angeordnet ist, und die Traglasche bezüglich der Wandschiene eine derartige Schwenkfreiheit besitzt, dass die Traglasche 17 bei unveränderbarer Relativposition zwischen dem Anschlagvorsprung 29 und dem Grundkörper aus der Gebrauchslage in die Freigabestellung verschwenkbar ist. Es ist hier also nicht notwendig, den Anschlagvorsprung aktiv in eine Freigabestellung zu verstellen, damit ausgehängt werden kann. Daher sind auch keine Durchbrüche durch die Schrankrückwand notwendig, um den Anschlagvorsprung verstellen zu können. Die Erfindung kommt daher ohne solche Durchbrüche aus, wobei dennoch ein einfaches Aushängen möglich ist, falls dieses beabsichtigt wird.

Die Figuren 4 bis 8 zeigen ein nicht zur Erfindung gehörendes Ausführungsbeispiel der Aufhängevorrichtung 11. Dieses Ausführungsbeispiel unterscheidet sich von dem zuvor beschriebenen bevorzugten Ausführungsbeispiel dadurch, dass der Anschlagvorsprung 29 am Wandhalter 24 angeordnet ist. Wie insbesondere in Figur 4 zu erkennen ist, umfasst der Anschlagvorsprung eine Anschlaglasche 31, die einstückig am Wandhalter 24 ausgebildet ist, und von diesem quer nach vorne absteht. Zweckmäßigerweise ist die Anschlaglasche 31 aus dem Material der Wandschiene herausgeformt. Die Anschlaglasche 31 befindet sich am Übergang zwischen dem Basisabschnitt 25 und dem Einhängeabschnitt 27 der Wandschiene. Zweckmäßigerweise steht die Anschlaglasche 31 im Wesentlichen rechtwinklig vom hängeabschnitt 27 nach vorne, also von der Gebäudewand weg, ab.

Wie insbesondere in Figur 1 dargestellt, übergreift die Anschlaglasche im eingehängten Zustand der Traglasche 17 eine dort angeordnete Anschlagfläche 32. Wie insbesondere in Figur 4 dargestellt, ist im Bügelabschnitt 23 der Traglasche 17 eine Ausnehmung 33 ausgebildet. Die Ausnehmung 33 ist nach oben offen und wird durch drei Seitenwände begrenzt, von denen eine vertikale Seitenwand die Anschlagfläche 32 bildet, die von der Anschlaglasche 31 der Wandschiene übergriffen wird (Figur 6, Übergriff ü1).

Bei einer Bewegung der Traglasche 17 bzw. des damit verbundenen Schrankmöbels nach oben, schlägt die Anschlagfläche 32 an die Unterkante der Anschlaglasche 31 an, wodurch ein unbeabsichtigtes Aushängen der Traglasche 17 aus der Wandschiene verhindert wird.

Wie insbesondere die Zusammenschau der Figuren 7 und 8 zeigt, wird die Traglasche zum beabsichtigten Aushängen aus der Wandschiene gegenüber der Wandschiene verschwenkt. Dies erfolgt in identischer Weise wie bereits in Zusammenhang mit dem ersten Ausführungsbeispiel beschrieben. Die Figur 7 zeigt eine Stellung der Traglasche 17 bezüglich der Wandschiene, bei der der maximale Schwenkweg noch nicht vollständig zurückgelegt worden ist, d.h. zwischen der Innenseite der Vertikalwand am Einhängeabschnitt 27 des Wandhalters und dem Einhängeschenkel des Bügelabschnitts 23 der Traglasche besteht noch ein wenngleich geringes Schwenkspiel. In dieser Situation übergreift die Anschlaglasche 31 jedoch immer noch die Anschlagfläche 32 (Figur 7, Übergriff ü2 < ü1) so dass ein Aushängen verhindert ist. Dadurch wird gewährleistet, dass die Traglasche gegen unbeabsichtigtes Aushängen auch dann gesichert ist, wenn sie nicht rein vertikal nach oben bewegt wird, sondern nach schräg oben.

Soll die Traglasche 17 jedoch tatsächlich aus der Wandschiene ausgehängt werden, so wird diese maximal gegenüber der Wandschiene verschenkt, bis der Einhängeschenkel an die Innenseite der Vertikalwand des Einhängeabschnitts 27 anschlägt. Erst dann gelangt die Anschlaglasche außer Eingriff zur Anschlagfläche 32 (Figur 8, Aushängespiel s), so dass die Traglasche 17 mitsamt dem Möbel ausgehängt werden kann.

Die Figuren 9 bis 13 zeigen schließlich ein weiteres, nicht zur Erfindung gehörendes Ausführungsbeispiel der Aufhängevorrichtung 11. Das dritte Ausführungsbeispiel der Erfindung unterscheidet sich von dem zuvor beschriebenen ersten Ausführungsbeispiel ebenfalls dadurch, dass der Anschlagvorsprung 29 am Wandhalter 24, also an der Wand angeordnet ist. Im Gegensatz zum zuvor beschriebenen zweiten Ausführungsbeispiel ist jedoch der Anschlagvorsprung 29 nicht einstückig mit der Wandschiene verbunden, sondern der Anschlagvorsprung 29 ist an einem separat von der Wandschiene ausgebildeten und an der Wandschiene befestigten Zusatzteil 34 ausgebildet.

Wie insbesondere in Figur 9 dargestellt, ist das Zusatzteil 34 als kurzes U-Schienenstück ausgebildet, das passgenau in den ebenfalls U-förmig ausgebildeten Basisabschnitt 25 der Wandschiene eingesetzt werden kann. Der Anschlagvorsprung umfasst wiederum eine Anschlaglasche 31, die am oberen Schenkel des Zusatzteils 34 ausgebildet und insbesondere dort angeformt ist. Eine derartige Ausgestaltung erlaubt ein Nachrüsten herkömmlicher Aufhängevorrichtungen mit Aushängesicherungsmitteln.

Die Anschlaglasche 31 übergreift wiederum eine an der Traglasche in identischer Weise zum zuvor beschriebenen Ausführungsbeispiel ausgebildete Anschlagfläche 32. Die Sicherung gegen unbeabsichtigtes Aushängen ist daher in gleicher Weise wie beim zweiten Ausführungsbeispiel ausgeführt. Zum beabsichtigten Aushängen wird die Traglasche 17 dann wie beim zuvor beschriebenen zweiten Ausführungsbeispiel so weit verschwenkt, dass die Anschlaglasche außer Eingriff zur Anschlagfläche 32 kommt, so dass die Traglasche 17 ausgehängt werden kann.

## Patentansprüche

1. Aufhängevorrichtung für Möbel, insbesondere Schrankmöbel oder dergleichen, mit wenigstens einem am Möbel befestigbaren Montageelement (12), an dem wenigstens eine bügelartige Traglasche (17) angeordnet ist, die in ihrer Gebrauchslage in einen ebenfalls zur Aufhängevorrichtung (11) gehörenden Wandhalter (24) eingehängt ist, wobei Aushängesicherungsmittel vorgesehen sind, die einen an einem Grundkörper (18) der Traglasche (17) angeordneten Anschlagvorsprung (29) aufweisen, der in der Gebrauchslage der Traglasche (17) derart zum Wandhalter (24) ausgerichtet ist, dass ein unbeabsichtigtes Aushängen aus dem Wandhalter (24) verhindert wird, wobei die Traglasche (17) zum beabsichtigten Aushängen in eine Freigabestellung bewegbar ist, in der der Anschlagvorsprung (29) außer Eingriff zum Wandhalter (24) gelangt, wobei der Anschlagvorsprung (29) derart fest an der Traglasche (17) angeordnet ist und die Traglasche bezüglich des Wandhalters (24) eine derartige Schwenkfreiheit besitzt, dass die Traglasche (17) bei unveränderbarer Relativposition zwischen dem Anschlagvorsprung (29) und dem Grundkörper (18) aus der Gebrauchslage in die Freigabestellung verschwenkbar ist, **dadurch gekennzeichnet, dass** der Grundkörper (18) der bügelartigen Traglasche (17) über Verstellmittel verstellbar am Montageelement (12) gelagert ist, um ein Abspreizen der Traglasche (17) vom Montagelement (12) zu ermöglichen, wobei die Verstellmittel einen einen Bolzenkopf (21) aufweisenden Gewindebolzen (19) aufweisen, der in einer als Gewindebohrung ausgebildeten Durchbrechung am Montageelement (12) verstellbar gelagert ist, wobei der Gewindebolzen (19) die Traglasche (17) im Bereich des Grundkörpers (18) durchgreift und mit seinem Bolzenkopf (21) an der Oberseite des Grundkörpers (18) aufliegt und wobei der Grundkörper (18) einen eine Relativbewegung der Traglasche (17) gegenüber dem Gewindebolzen (19) erlaubenden Führungsschlitz (20) besitzt, dessen lichte Weite derart bemessen ist, dass die Schlitzwandung zwischen dem Bolzenkopf (21) und dem ersten Gewindegang des Gewindebolzens (19) eingreift, so dass eine Verstellung des Gewindebolzens (19) eine Mitnahme des Grundkörpers (19) und somit der Traglasche (17) bewirkt, wodurch sich die Traglasche (17) vom Montageelement abspreizen lässt.

2. Aufhängevorrichtung nach Anspruch 1, **dadurch gekennzeichnet, dass** der Anschlagvorsprung (29) in der Gebrauchslage der Traglasche (17) den Wandhalter (24), insbesondere eine Unterkante des Wandhalters (24), untergreift.

3. Aufhängevorrichtung nach Anspruch 1 oder 2, **dadurch gekennzeichnet, dass** der Wandhalter (24) einen Einhängeabschnitt (27) zum Einhängen des Grundkörpers (18) der Traglasche (17) aufweist, der zusätzlich als Schwenklager für den Grundkörper (18) der Traglasche (17) fungiert.

4. Aufhängevorrichtung nach Anspruch 3, **dadurch gekennzeichnet, dass** der Einhängeabschnitt (27) in der Montageposition des Wandhalters (24) von der Gebäudewand nach vorne wegragt.

5. Aufhängevorrichtung nach einem der vorhergehenden Ansprüche, **dadurch gekennzeichnet, dass** der Grundkörper (18) der Traglasche (17) einen Basisabschnitt (22), an dem der Anschlagvorsprung (29) ausgebildet ist, und einen Bügelabschnitt (23) zum Einhängen in den Wandhalter (24) aufweist.

6. Aufhängevorrichtung nach Anspruch 5, **dadurch gekennzeichnet, dass** der Bügelabschnitt (23) zwei V-förmig zueinander angeordnete Bügelschenkel aufweist, von denen ein Einhängeschenkel (28) den Einhängeabschnitt (27) des Wandhalters (24) beim Einhängen hintergreift.

7. Aufhängevorrichtung nach einem der Ansprüche 5 oder 6, **dadurch gekennzeichnet, dass** der Abstand zwischen der Oberkante des Bügelabschnitts (23) und dem Anschlagvorsprung (29) größer ist als die Höhe des Wandhalters (24).

8. Aufhängevorrichtung nach einem der vorhergehenden Ansprüche, **dadurch gekennzeichnet, dass** der Anschlagvorsprung (29) einstückig mit dem Grundkörper (18) der Traglasche (17) verbunden ist, insbesondere aus dem Material des Grundkörpers (18) herausgebildet ist.

9. Möbel, insbesondere Schrankmöbel, **gekennzeichnet durch** eine Aufhängevorrichtung (11) nach einem der Ansprüche 1 bis 8.

## Claims

1. Hanging fixture for furniture, in particular cabinet furniture or the like, with at least one mounting element (12), attachable to the furniture, to which is fitted at least one bracket-shaped suspension clip (17) which, in its position of use, is suspended in a wall holder (24) likewise belonging to the hanging fixture (11), wherein means to prevent unhooking are provided, which have a stop projection (29) fitted to a base body (18) of the suspension clip (17) and so aligned to the wall holder (24), in the position of use of the suspension clip (17), that any unintended unhooking from the wall holder (24) is prevented, wherein the suspension clip (17) may be moved for intentional unhooking into a release position in which the stop projection (29) is disengaged from the wall holder (24), wherein the stop projection (29) is so mounted firmly on the suspension clip (17) and the suspension clip (17) has such freedom to swivel relative to the wall holder (24) that the suspension clip (17), with an unchangeable relative position between the stop projection (29) and the base body (18), may be swivelled from the position of use into the release position, **characterised in that** the base body (18) of the bracket-shaped suspension clip (17) is mounted adjustably on the mounting element (12) via adjusting means, in order to facilitate spreading out of the suspension clip (17) from the mounting element (12), wherein the adjusting means have a threaded bolt (19) with a bolt head (21) which is mounted adjustably on the mounting element (12) in a through hole in the form of a tapped hole, wherein the threaded bolt (19) reaches through the suspension clip (17) in the area of the base body (18) and lies with its bolt head (21) on the top of the base body (18), and wherein the base body (18) has a guide slot (20) allowing a relative movement of the suspension clip (17) against the threaded bolt (19) and having a clear width so dimensioned that the slot wall engages between the bolt head (21) and the first turn of the threaded bolt (19), so that an adjustment of the threaded bolt (19) effects driving of the threaded bolt (19) and therefore the suspension clip (17), by which means the suspension clip (17) may be spread apart from the mounting element.

2. Hanging fixture according to claim 1, **characterised in that** the stop projection (29), in the position of use of the suspension clip (17), engages the wall holder (24), in particular a bottom edge of the wall holder (24), from below.

3. Hanging fixture according to claim 1 or 2, **characterised in that** the wall holder (24) has a hanging section (27) for suspending the base body (18) of the suspension clip (17) and which also functions as swivel bearing for the base body (18) of the suspension clip (17).

4. Hanging fixture according to claim 3, **characterised in that** the hanging section (27), in the fitted position of the wall holder (24), extends forwards away from the building wall.

5. Hanging fixture according to any of the preceding claims, **characterised in that** the base body (18) of the suspension clip (17) has a base section (22) on which the stop projection (29) is formed, and a bracket section (23) for hanging in the wall holder (24).

6. Hanging fixture according to claim 5, **characterised in that** the bracket section (23) has two bracket arms arranged in a V-shape relative to one another, with one hanging arm (28) engaging behind the hanging section (27) of the wall holder (24) during hanging.

7. Hanging fixture according to any of claims 5 or 6, **characterised in that** the distance between the upper edge of the bracket section (23) and the stop projection (29) is greater than the height of the wall holder (24).

8. Hanging fixture according to any of the preceding claims, **characterised in that** the stop projection (29) is joined integrally to the base body (18) of the suspension clip (17), in particular being made from the material of the base body (18),

9. Furniture, in particular cabinet furniture, **characterised by** a hanging fixture (11) according to any of claims 1 to 8.

## Revendications

1. Dispositif de suspension pour des meubles, en particulier des armoires ou similaires, avec au moins un élément de montage (12) pouvant être fixé au niveau du meuble, au niveau duquel au moins une bride porteuse (17) de type étrier est disposée, qui est accrochée, dans sa position d'utilisation, dans un support mural (24) faisant partie également du dispositif de suspension (11), dans lequel sont prévus des moyens de protection anti-décrochage, qui présentent une partie faisant saillie de butée (29) disposée au niveau d'un corps de base (18) de la bride porteuse (17), qui est orientée, dans la position d'utilisation de la bride porteuse (17) de telle manière vers le support mural (24) qu'un décrochage involontaire hors du support mural (24) est empêché, dans lequel la bride porteuse (17) peut être déplacée aux fins du décrochage volontaire dans une position de libération, dans laquelle la partie faisant saillie de butée (29) n'est plus en prise avec le support mural (24), dans lequel la partie faisant saillie de butée (29) est disposée de telle manière de manière solidaire au niveau de la bride porteuse (17) et la bride porteuse possède par rapport au support mural (24) une liberté de pivotement telle que la bride porteuse (17) peut être pivotée dans le cas d'une position relative non modifiable entre la partie faisant saillie de butée (29) et le corps de base (18) depuis la position d'utilisation dans la position de libération, **caractérisé en ce que** le corps de base (18) de la bride porteuse (17) de type étrier est monté de manière à pouvoir être ajusté au niveau de l'élément de montage (12) par l'intermédiaire de moyens d'ajustements afin de permettre un écartement de la bride porteuse (17) de l'élément de montage (12), dans lequel les moyens d'ajustement présentent un boulon fileté (19) présentant une tête de boulon (21), qui est monté de manière à pouvoir être ajusté au niveau de l'élément de montage (12) dans un ajour réalisé sous la forme d'un alésage fileté, dans lequel le boulon fileté (19) traverse la bride porteuse (17) dans la zone du corps de base (18) et repose par sa tête de boulon (21) au niveau du côté supérieur du corps de base (18) et dans lequel le corps de base (18) possède une entaille de guidage (20) permettant un déplacement relatif de la bride porteuse (17) par rapport au bou-Ion fileté (19), dont la petite largeur présente une dimension telle que la paroi d'entaille vient en prise entre la tête de boulon (21) et le premier pas de filetage du boulon fileté (19) si bien qu'un ajustement du boulon fileté (19) provoque un entraînement du corps de base (19) et ainsi de la bride porteuse (17), ce qui permet d'écarter la bride porteuse (17) de l'élément de montage.

2. Dispositif de suspension selon la revendication 1, **caractérisé en ce que** la partie faisant saillie de butée (29) vient en prise par le bas avec le support mural (24), en particulier avec une arête inférieure du support mural (24), dans la position d'utilisation de la bride porteuse (17).

3. Dispositif de suspension selon la revendication 1 ou 2, **caractérisé en ce que** le support mural (24) présente une section d'accrochage (27) servant à accrocher le corps de base (18) de la bride porteuse (17), qui fait office en supplément de palier pivotant pour le corps de base (18) de la bride porteuse (17).

4. Dispositif de suspension selon la revendication 3, **caractérisé en ce que** la section d'accrochage (27) dépasse vers l'avant de manière à s'éloigner du mur de bâtiment dans la position de montage du support mural (24).

5. Dispositif de suspension selon l'une quelconque des revendications précédentes, **caractérisé en ce que** le corps de base (18) de la bride porteuse (17) présente une section de base (22), au niveau de laquelle la partie faisant saillie de butée (29) est réalisée, et une section d'étrier (23) destinée à être accrochée dans le support mural (24).

6. Dispositif de suspension selon la revendication 5, **caractérisé en ce que** la section d'étrier (23) présente deux branches d'étrier disposées l'une par rapport à l'autre en forme de V, dont une branche d'accrochage (28) vient en prise par l'arrière avec la section d'accrochage (27) du support mural (24) lors de l'accrochage.

7. Dispositif d'accrochage selon l'une quelconque des revendications 5 ou 6, **caractérisé en ce que** la distance entre l'arête supérieure de la section d'étrier (23) et la partie faisant saillie de butée (29) est plus grande que la hauteur du support mural (24).

8. Dispositif d'accrochage selon l'une quelconque des revendications précédentes, **caractérisé en ce que** la partie faisant saillie de butée (29) est reliée d'un seul tenant au corps de base (18) de la bride porteuse (17), en particulier est fabriqué à partir du matériau du corps de base (18).

9. Meuble, en particulier armoire, **caractérisé par** un dispositif de suspension (11) selon l'une quelconque des revendications 1 à 8.
